# EUROPÄISCHE PATENTSCHRIFT

(11) **EP 4 312 322 B1**
(45) Veröffentlichungstag und Bekanntmachung des Hinweises auf die Patenterteilung: **22.04.2026**
(21) Anmeldenummer: 22187798.8
(22) Anmeldetag: 29.07.2022
(51) Int. Cl.: H01R 13/633, H01R 13/627, H01R 24/64

(54) **NETZWERKANSCHLUSSSTECKER UND STECKVERBINDUNG**
NETWORK CONNECTOR AND CONNECTION
CONNECTEUR RÉSEAU ET CONNEXION ENFICHABLE

(43) Veröffentlichungstag der Anmeldung: 31.01.2024
(73) Patentinhaber: Siemens Aktiengesellschaft, 80333 München (DE)
(72) Erfinder: Schweizer, Urs, 76767 Hagenbach (DE)
(74) Vertreter: Siemens Patent Attorneys

(56) Entgegenhaltungen:
- EP-A1- 0 401 937
- CN-B- 110 323 630
- JP-A- 2016 143 655
- US-A1- 2004 043 654
- US-B1- 6 254 418

## Beschreibung

Die vorliegende Erfindung betrifft einen Netzwerkanschlussstecker, der in eine Netzwerkanschlussbuchse eines Kommunikationsgeräts, insbesondere eines industriellen Automatisierungsgeräts, steckbar ist, und eine Steckverbindung, die einen solchen Netzwerkanschlussstecker sowie eine Netzwerkanschlussbuchse umfasst.

Um Ethernet-Technologie auch in industriellen Automatisierungssystemen nutzen zu können, wird eine DE 100 53 843 C1 eine RJ45-basierte Steckverbindung vorgeschlagen, die eine Spannungsversorgung von angeschlossenen Sensoren oder Aktoren ermöglicht. Hierfür sind zusätzliche Kontakte zur Spannungsversorgungseinspeisung als integraler Bestandteil der Steckverbindung vorgesehen. Buchsenseitig wird eine RJ45-Standard-buchse um einen Isolierkörper erweitert, der zwei Kontaktflächen aufweist. Steckerseitig sind zusätzlich zwei korrespondierende Kontaktelemente angebracht, die mit buchsenseitigen Steckverbindungselementen in Kontakt sind. Auf diese Weise ist eine Nutzung von RJ45-basierten Steckverbindungen in industriellen Automatisierungssystemen möglich, und zwar insbesondere unter Beibehaltung bestehender Crimpverbindungstechniken und Verfahren zur Wellenwiderstandsanpassung.

Aus US 7 950 949 B2 ist ein Netzwerkanschlussstecker bekannt, der zumindest einen Kontakt, ein den Kontakt umfassendes Gehäuse und ein in das Gehäuse eingeführtes Netzwerkkabel umfasst. Zusätzlich umfasst das Gehäuse einen Verriegelungsmechanismus, der mit einer korrespondierenden Netzwerkanschlussbuchse zusammenschließbar ist. Darüber hinaus ist ein rohrförmiges Betätigungselement vorgesehen, welches das Netzwerkkabel umgibt, mit dem Gehäuse verbunden ist und den Verriegelungsmechanismus bei Betätigung freigibt. Das Betätigungselement weist einen geringeren Durchmesser als das Gehäuse auf und durchdringt dieses.

EP 2 645 491 B1 betrifft einen Netzwerkanschlussstecker, der in eine Netzwerkanschlussbuchse eines Kommunikationsgeräts steckbar ist. Der Netzwerkanschlussstecker umfasst ein Steckergehäuse sowie ein mehrere Aufnahmen und Kontakte für Adern eines Netzwerkkabels aufweisendes Kontaktierelement. Das Kontaktierelement ist innerhalb des Steckergehäuses angeordnet und in eine Endposition schwenkbar, in der Adern eines Netzwerkkabels mittels am Gehäusegrundelement angeordneter Fixierelemente fixierbar sind. Ein mehrere Kontakte aufweisendes Anschlussstück ist in einen mit korrespondierenden Kontakten versehenen Anschlussbereich einer Netzwerkanschlussbuchse steckbar. Am Anschlussstück ist ein Verrastelement federnd angelenkt, das in Eingriff mit einer korrespondierenden Aussparung oder Hinterschneidung in einem Anschlussbereich einer Netzwerkanschlussbuchse bringbar ist. Ein auf das Verrastelement einwirkendes Betätigungselement ist in einer von der Endposition abweichenden Stellung des Kontaktierelements gegenüber einer entriegelnden Betätigung blockiert.

Aus US 6 254 418 B1 ist ein Netzwerkanschlussstecker mit einem mehrere Kontakte für Adern eines Netzwerkkabels aufweisenden Anschlussstück bekannt. Am Anschlussstück ist eine Verriegelungslasche federnd angelenkt, die in Eingriff mit einer Aussparung einer Netzwerkanschlussbuchse bringbar ist. Außerdem ist ein auf die Verriegelungslasche einwirkendes Betätigungselement vorgesehen, das einen ersten gewinkelten und einen zweiten geraden Umlenkhebel umfasst. Der erste Umlenkhebel ist an einem ersten Ende mit der Verriegelungslasche und an einem zweiten Ende mit einem ersten Ende des zweiten Umlenkhebels jeweils scharnierartig verbunden. Der zweite Umlenkhebel ist an einem zweiten Ende mittels Druckbetätigung zur Steckerlängsachse bewegbar. Dabei sind das erste Ende des zweiten Umlenkhebels und das zweite Ende des ersten Umlenkhebels durch die Druckbetätigung von der Steckerlängsachse weg schwenkbar, wodurch das erste Ende des ersten Umlenkhebels für eine auf die Verriegelungslasche einwirkende entriegelnde Betätigung zur Steckerlängsachse bewegbar ist.

In JP 2016 143655 A ist ein Netzwerkanschlussstecker beschrieben, der ein auf eine Verriegelungslasche einwirkendes Betätigungselement umfasst, das zwei zweifach gewinkelte Umlenkhebel umfasst. Dabei sind die Umlenkhebel nicht scharnierartig miteinander verbunden, sondern mittels einer länglichen, durch eine Aussparung gebildeten Schiene an einem Ende eines ersten Umlenkhebels, in die ein an einem Ende eines zweiten Umlenkhebels befestigter Kopf bzw. Stift eingreift. Auf diese Weise wird der Kopf bzw. Stift durch die Schiene geführt, wobei sich die einander zugewandten Enden der Umlenkhebel bei Drücken des Betätigungselements überkreuzen.

Geräte mit Kommunikationsfunktionen, insbesondere industrielle Automatisierungsgeräte, haben häufig aus zahlreichen Gründen tief im jeweiligen Gerät angeordnete Anschlussbuchsen für Netzwerkkabel, beispielsweise RJ45-Ethernet-Kabel. Eine derartige Anordnung ermöglicht zwar eine stabile mechanische Abstützung von robust ausgeführten Kabeln oder Netzwerkanschlusssteckern, erfordert üblicherweise eine Entriegelung von Steckverbindungen mit Hilfe eines Werkzeugs, beispielsweise eines Schraubendrehers, da Verriegelungslaschen an Netzwerkanschlusssteckern ansonsten nicht für eine Betätigung erreichbar sind.

Der vorliegenden Erfindung liegt die Aufgabe zugrunde, einen Netzwerkanschlussstecker zu schaffen, der sich einfach und werkzeugfrei auch aus tiefer in Kommunikationsgeräten angeordneten oder von Kragen umgebenen Netzwerkanschlussbuchsen entfernen lässt, sowie eine entsprechende Steckverbindung anzugeben.

Diese Aufgabe wird erfindungsgemäß durch einen Netzwerkanschlussstecker mit den in Anspruch 1 angegebenen Merkmalen und durch eine Steckverbindung mit den in Anspruch 11 angegebenen Merkmalen gelöst. Vorteilhafte Weiterbildungen der vorliegenden Erfindung sind in den abhängigen Patentansprüchen angegeben.

Der erfindungsgemäße Netzwerkanschlussstecker ist in eine Netzwerkanschlussbuchse eines Kommunikationsgeräts steckbar ist und umfasst ein mehrere Kontakte für Adern eines Netzwerkkabels aufweisendes Anschlussstück, das entlang einer Steckerlängsachse aus einem Steckergehäuse herausragt und in einen mit korrespondierenden Kontakten versehenen Anschlussbereich einer Netzwerkanschlussbuchse steckbar ist. Außerdem ist eine federnd am Anschlussstück angelenkte Verriegelungslasche vorgesehen, die in Eingriff mit einer korrespondierenden Aussparung oder Hinterschneidung in einem Anschlussbereich einer Netzwerkanschlussbuchse bringbar ist. Hierzu kann die Verriegelungslasche beispielsweise eine Rastnase zum Eingriff in eine korrespondierende Aussparung oder Hinterschneidung in einem Anschlussbereich einer Netzwerkanschlussbuchse aufweisen.

Das Steckergehäuse weist insbesondere eine Öffnung zur Einführung eines Netzwerkkabelendes auf. Dabei verläuft die Steckerlängsachse durch die Öffnung. Vorzugsweise ist am Steckergehäuse an der Öffnung zur Einführung eines Netzwerkkabelendes ein drehbares im wesentlichen U-förmiges Verschlussstück montiert, zwischen dessen Schenkeln in einer Montagestellung eine Aufnahme für ein Netzwerkkabelende gebildet ist. Außerdem ist das Verschlussstück zur Fixierung eines Netzwerkkabels gegenüber Zugbelastungen in eine Verschlussstellung drehbar, in der ein Netzwerkkabel zwischen den Schenkeln einklemmbar ist.

Darüber hinaus weist der erfindungsgemäße Netzwerkanschlussstecker ein auf die Verriegelungslasche einwirkendes Betätigungselement auf, das einen ersten und einen zweiten gewinkelten Umlenkhebel umfasst, die jeweils eine Abwinkelung aufweisen und dort um eine Drehachse quer zur Steckerlängsachse schwenkbar sind. Dabei ist der erste Umlenkhebel an einem ersten Ende mit der Verriegelungslasche und an einem zweiten Ende mit einem ersten Ende des zweiten Umlenkhebels jeweils scharnierartig verbunden. Der zweite Umlenkhebel ist an einem zweiten Ende mittels Druckbetätigung zur Steckerlängsachse bewegbar. Durch die Druckbetätigung sind das erste Ende des zweiten Umlenkhebels und das zweite Ende des ersten Umlenkhebels von der Steckerlängsachse weg schwenkbar. Hierdurch ist das erste Ende des ersten Umlenkhebels für eine auf die Verriegelungslasche einwirkende entriegelnde Betätigung zur Steckerlängsachse bewegbar.

Somit ist es erfindungsgemäß durch eine spezielle Gestaltung des auf die Verriegelungslasche einwirkenden Betätigungselements möglich, einen Netzwerkanschlussstecker aus einer tiefer in einem Gehäuse eines Kommunikationsgeräts angeordneten Netzwerkanschlussbuchse ohne Werkzeug zu entriegeln. Hierzu weist das Betätigungselement eine entsprechend lange axiale Erstreckung über das Steckergehäuse hinaus auf.

Entsprechend einer bevorzugten Ausgestaltung der vorliegenden Erfindung ist das Betätigungselement einstückig ausgebildet und weist ein Filmscharnier zwischen dem zweiten Ende des ersten Umlenkhebels und dem ersten Ende des zweiten Umlenkhebels auf. Auf diese Weise kann vorangehend beschriebene Kinematik des Betätigungselements besonders wirksam und kostengünstig realisiert werden. Vorteilhafterweise weisen die Verriegelungslasche bzw. das Betätigungselement eine Vorspannung auf, wodurch sie sich nach der Druckbetätigung des zweiten Endes des zweiten Umlenkhebels in eine Verriegelungsstellung zurückbewegen. Beispielsweise kann das Betätigungselement die Vorspannung in einem Übergangsbereich zwischen dem ersten und dem zweiten Umlenkhebel aufweisen.

Darüber hinaus kann am oder im Steckergehäuse ein Anschlag für das zweite Ende des ersten Umlenkhebels und für das erste Ende des zweiten Umlenkhebels gebildet sein. Durch den Anschlag ist vorteilhafterweise ein Schwenken des zweiten Endes des ersten Umlenkhebels und des ersten Endes des zweiten Umlenkhebels über die Verriegelungsstellung hinaus zur Steckerlängsachse begrenzt. Auf diese Weise kann ein Filmscharnier bzw. ein Übergangsbereich zwischen dem ersten und dem zweiten Umlenkhebel vor einer Überdehnung geschützt werden.

Entsprechend einer weiteren bevorzugten Ausgestaltung der vorliegenden Erfindung sind die Umlenkhebel jeweils im Wesentlichen steif. Die Umlenkhebel weisen zwischen dem zweiten Ende des ersten Umlenkhebels und dem ersten Ende des zweiten Umlenkhebels vorteilhafterweise eine flexible Verbindung zueinander auf. Insbesondere umfassen die Umlenkhebel jeweils zwei in einem stumpfen Winkel zueinander angeordnete Schenkel. Dabei erstreckt sich ein erster Schenkel des ersten Umlenkhebels von dessen ersten Ende bis zur Abwinkelung, während sich ein zweiter Schenkel des ersten Umlenkhebels von dessen zweiten Ende bis zur Abwinkelung erstreckt. Demgegenüber erstreckt sich ein erster Schenkel des zweiten Umlenkhebels von dessen ersten Ende bis zur Abwinkelung. Ein zweiter Schenkel des zweiten Umlenkhebels erstreckt sich von dessen zweiten Ende bis zur Abwinkelung. Darüber hinaus weisen der zweite Schenkel des ersten Umlenkhebels und der erste Schenkel des zweiten Umlenkhebels eine identische Länge auf. Auf diese Weise kann vorangehend beschriebene Kinematik des Betätigungselements zuverlässig und aufwandsarm realisiert werden.

Die erfindungsgemäße Steckverbindung umfasst eine Netzwerkanschlussbuchse eines Kommunikationsgeräts und einen Netzwerkanschlussstecker, der entsprechend vorangehenden Ausführungen ausgestaltet und in die Netzwerkanschlussbuchse gesteckt ist. Dabei weist die Netzwerkanschlussbuchse einen das Steckergehäuse in geschlossenem Zustand der Steckverbindung zumindest entlang eines Teils seiner axialen Ausdehnung im Wesentlichen formschlüssig umgebenden Kragen zur radialen Fixierung des Steckergehäuses auf.

Die vorliegende Erfindung wird nachfolgend an einem Ausführungsbeispiel anhand der Zeichnung näher erläutert. Es zeigt
- Figur 1: eine Seitenansicht eines Netzwerkanschlusssteckers mit einer Verriegelungslasche in Verriegelungsstellung,
- Figur 2: den Netzwerkanschlussstecker gemäß Figur 1 mit der Verriegelungslasche in Entriegelungsstellung,
- Figur 3: einen Längsschnitt durch eine den Netzwerkanschlussstecker gemäß Figur 1 umfassende Steckverbindung in Verriegelungsstellung,
- Figur 4: einen Längsschnitt durch die Steckverbindung gemäß Figur 3 in Entriegelungsstellung.

Der in den Figuren 1 und 2 dargestellte Netzwerkanschlussstecker 1 ist in eine Netzwerkanschlussbuchse eines Kommunikationsgeräts steckbar und umfasst ein mehrere Kontakte für Adern eines Netzwerkkabels 2 aufweisendes Anschlussstück 12. Das Anschlussstück 12 ragt entlang einer Steckerlängsachse 10 aus einem Steckergehäuse 11 heraus. Demgegenüber weist das Steckergehäuse 11 eine Öffnung zur Einführung eines Netzwerkkabelendes auf, wobei die Steckerlängsachse 10 durch die Öffnung verläuft. Insbesondere kann am Steckergehäuse 11 an der Öffnung zur Einführung des Netzwerkkabelendes ein drehbares im wesentlichen U-förmiges Verschlussstück montiert sein, zwischen dessen Schenkeln in einer Montagestellung eine Aufnahme für das Netzwerkkabelende gebildet ist. Dieses Verschlussstück kann beispielsweise zur Fixierung des Netzwerckabels 2 gegenüber Zugbelastungen in eine Verschlussstellung gedreht werden, in der das Netzwerkkabel 2 zwischen den Schenkeln eingeklemmt wird.

Entsprechend der in den Figuren 3 und 4 dargestellten Steckverbindung, die den Netzwerkanschlussstecker 1 und eine Netzwerkanschlussbuchse 3 umfasst, ist das Anschlussstück 12 in einen mit korrespondierenden Kontakten versehenen Anschlussbereich 31 der Netzwerkanschlussbuchse 3 steckbar. Dabei weist die Netzwerkanschlussbuchse 3 einen das Steckergehäuse 11 in geschlossenem Zustand der Steckverbindung zumindest entlang eines Teils seiner axialen Ausdehnung im Wesentlichen formschlüssig umgebenden Kragen 32 zur radialen Fixierung des Steckergehäuses 11 auf. Im vorliegenden Ausführungsbeispiel ist die Netzwerkanschlussbuchse 3 in ein Gehäuse 4 eines Kommunikations- oder Automatisierungsgeräts integriert.

Darüber hinaus umfasst der Netzwerkanschlussstecker 1 eine federnd am Anschlussstück 12 angelenkte Verriegelungslasche 13, die in Eingriff mit einer korrespondierenden Aussparung bzw. Hinterschneidung im Anschlussbereich 31 der Netzwerkanschlussbuchse 3 gebracht wird. Vorteilhafterweise umfasst die Verriegelungslasche 11 eine Rastnase zum Eingriff in die korrespondierende Aussparung bzw. Hinterschneidung im Anschlussbereich 31 der Netzwerkanschlussbuchse 3.

Außerdem ist ein auf die Verriegelungslasche 13 einwirkendes Betätigungselement 100 vorgesehen, das einen ersten 101 und einen zweiten gewinkelten Umlenkhebel 102 umfasst, die jeweils eine Abwinkelung aufweisen und dort um eine Drehachse 110, 120 quer zur Steckerlängsachse 10 schwenkbar sind. Der erste Umlenkhebel 101 ist an einem ersten Ende mit der Verriegelungslasche 13 und an einem zweiten Ende mit einem ersten Ende des zweiten Umlenkhebels 102 jeweils scharnierartig verbunden. Der zweite Umlenkhebel 102 ist an einem zweiten Ende mittels Druckbetätigung zur Steckerlängsachse 10 bewegbar. Dabei sind das erste Ende des zweiten Umlenkhebels 102 und das zweite Ende des ersten Umlenkhebels 101 durch die Druckbetätigung von der Steckerlängsachse 10 weg schwenkbar. Hierdurch ist das erste Ende des ersten Umlenkhebels 101 für eine auf die Verriegelungslasche 13 einwirkende entriegelnde Betätigung zur Steckerlängsachse 10 bewegbar.

Im vorliegenden Ausführungsbeispiel sind die Umlenkhebel 101, 102 jeweils steif ausgeführt und weisen zwischen dem zweiten Ende des ersten Umlenkhebels 101 und dem ersten Ende des zweiten Umlenkhebels 102 eine flexible Verbindung zueinander auf. Insbesondere umfassen die Umlenkhebel 101, 102 jeweils zwei in einem stumpfen Winkel zueinander angeordnete Schenkel 111-112, 121-122 umfassen. Ein erster Schenkel 111 des ersten Umlenkhebels 101 erstreckt sich von dessen ersten Ende bis zur Abwinkelung, während sich ein zweiter Schenkel 112 des ersten Umlenkhebels 101 von dessen zweiten Ende bis zur Abwinkelung erstreckt. Demgegenüber erstreckt sich ein erster Schenkel 121 des zweiten Umlenkhebels 102 von dessen ersten Ende bis zur Abwinkelung, während sich ein zweiter Schenkel 122 des zweiten Umlenkhebels 102 von dessen zweiten Ende bis zur Abwinkelung erstreckt. Zur Vereinfachung einer gewünschten Kinematik des Betätigungselements 100 weisen der zweite Schenkel 112 des ersten Umlenkhebels 101 und der erste Schenkel 121 des zweiten Umlenkhebels 102 eine identische Länge auf.

Vorzugsweise ist das Betätigungselement 100 einstückig ausgebildet und weist ein Filmscharnier 103 zwischen dem zweiten Ende des ersten Umlenkhebels 101 und dem ersten Ende des zweiten Umlenkhebels 102 auf, um eine flexible, aber definierte Verbindung zwischen beiden Umlenkhebeln 101, 102 zu realisieren. Darüber hinaus weisen die Verriegelungslasche 13 bzw. das Betätigungselement 100 eine Vorspannung auf, wodurch sie sich nach der Druckbetätigung des zweiten Endes des zweiten Umlenkhebels 102 in eine Verriegelungsstellung zurückbewegen. Beispielsweise kann das Betätigungselement 100 die Vorspannung in einem Übergangsbereich zwischen dem ersten 101 und dem zweiten Umlenkhebel 102 bzw. am Filmscharnier 103 aufweisen. Zusätzlich ist am oder im Steckergehäuse 11 ein Anschlag 130 für das zweite Ende des ersten Umlenkhebels 101 und für das erste Ende des zweiten Umlenkhebels 102 gebildet. Hierbei ist durch den Anschlag 130 ein Schwenken des zweiten Endes des ersten Umlenkhebels 101 und des ersten Endes des zweiten Umlenkhebels 102 über die Verriegelungsstellung hinaus zur Steckerlängsachse 10 begrenzt. Auf diese Weise wird insbesondere das Filmscharnier vor Beschädigungen bzw. unsachgemäßen mechanischen Belastungen geschützt.

## Patentansprüche

1. Netzwerkanschlussstecker, der in eine Netzwerkanschlussbuchse eines Kommunikationsgeräts steckbar ist, mit
- einem mehrere Kontakte für Adern eines Netzwerkkabels (2) aufweisenden Anschlussstück (12), das entlang einer Steckerlängsachse (10) aus einem Steckergehäuse (11) herausragt und in einen mit korrespondierenden Kontakten versehenen Anschlussbereich (31) einer Netzwerkanschlussbuchse (3) steckbar ist,
- einer federnd am Anschlussstück angelenkten Verriegelungslasche (13), die in Eingriff mit einer korrespondierenden Aussparung oder Hinterschneidung in einem Anschlussbereich (31) einer Netzwerkanschlussbuchse bringbar ist,
- einem auf die Verriegelungslasche einwirkenden Betätigungselement (100), das einen ersten gewinkelten Umlenkhebel (101) und einen zweiten Umlenkhebel (102) umfasst, wobei der erste Umlenkhebel (101) eine Abwinkelung aufweist und dort um eine Drehachse (110) quer zur Steckerlängsachse schwenkbar ist,
- wobei der erste Umlenkhebel an einem ersten Ende mit der Verriegelungslasche und an einem zweiten Ende mit einem ersten Ende des zweiten Umlenkhebels jeweils scharnierartig verbunden ist,
- wobei der zweite Umlenkhebel an einem zweiten Ende mittels Druckbetätigung zur Steckerlängsachse bewegbar ist,
- wobei das erste Ende des zweiten Umlenkhebels und das zweite Ende des ersten Umlenkhebels durch die Druckbetätigung von der Steckerlängsachse weg schwenkbar sind, wodurch das erste Ende des ersten Umlenkhebels für eine auf die Verriegelungslasche einwirkende entriegelnde Betätigung zur Steckerlängsachse bewegbar ist,
**dadurch gekennzeichnet, dass** der zweite Umlenkhebel (102) als gewinkelter Umlenkhebel ausgebildet ist, der eine Abwinkelung aufweist und dort um eine Drehachse (120) quer zur Steckerlängsachse schwenkbar ist.

2. Netzwerkanschlussstecker nach Anspruch 1,
bei dem das Betätigungselement (100) einstückig ausgebildet ist und ein Filmscharnier (103) zwischen dem zweiten Ende des ersten Umlenkhebels (101) und dem ersten Ende des zweiten Umlenkhebels (102) aufweist.

3. Netzwerkanschlussstecker nach Anspruch 1 oder 2,
bei dem die Verriegelungslasche (13) und/oder das Betätigungselement (100) eine Vorspannung aufweisen, wodurch sie sich nach der Druckbetätigung des zweiten Endes des zweiten Umlenkhebels (102) in eine Verriegelungsstellung zurückbewegen.

4. Netzwerkanschlussstecker nach Anspruch 3,
bei dem das Betätigungselement (100) die Vorspannung in einem Übergangsbereich zwischen dem ersten (101) und dem zweiten Umlenkhebel (102) aufweist.

5. Netzwerkanschlussstecker nach Anspruch 3 oder 4,
bei dem am oder im Steckergehäuse (11) ein Anschlag (130) für das zweite Ende des ersten Umlenkhebels (101) und für das erste Ende des zweiten Umlenkhebels (102) gebildet ist und bei dem ein Schwenken des zweiten Endes des ersten Umlenkhebels und des ersten Endes des zweiten Umlenkhebels über die Verriegelungsstellung hinaus zur Steckerlängsachse durch den Anschlag begrenzt ist.

6. Netzwerkanschlussstecker nach einem der Ansprüche 1 bis 5, bei dem die Umlenkhebel (101, 102) jeweils im Wesentlichen steif sind und zwischen dem zweiten Ende des ersten Umlenkhebels und dem ersten Ende des zweiten Umlenkhebels eine flexible Verbindung zueinander aufweisen.

7. Netzwerkanschlussstecker nach einem der Ansprüche 1 bis 6, bei dem die Umlenkhebel (101, 102) jeweils zwei in einem stumpfen Winkel zueinander angeordnete Schenkel (111-112, 121-122) umfassen, bei dem sich ein erster Schenkel (111) des ersten Umlenkhebels (101) von dessen ersten Ende bis zur Abwinkelung erstreckt, bei dem sich ein zweiter Schenkel (112) des ersten Umlenkhebels (101) von dessen zweiten Ende bis zur Abwinkelung erstreckt, bei dem sich ein erster Schenkel (121) des zweiten Umlenkhebels (102) von dessen ersten Ende bis zur Abwinkelung erstreckt, bei dem sich ein zweiter Schenkel (122) des zweiten Umlenkhebels (102) von dessen zweiten Ende bis zur Abwinkelung erstreckt und bei dem der zweite Schenkel (112) des ersten Umlenkhebels (101) und der erste Schenkel (121) des zweiten Umlenkhebels (102) eine identische Länge aufweisen.

8. Netzwerkanschlussstecker nach einem der Ansprüche 1 bis 7, bei dem das Steckergehäuse (11) eine Öffnung zur Einführung eines Netzwerkkabelendes aufweist und bei dem die Steckerlängsachse (10) durch die Öffnung verläuft.

9. Netzwerkanschlussstecker nach Anspruch 8,
bei dem am Steckergehäuse (11) an der Öffnung zur Einführung eines Netzwerkkabelendes ein drehbares im wesentlichen U-förmiges Verschlussstück montiert ist, zwischen dessen Schenkeln in einer Montagestellung eine Aufnahme für ein Netzwerckabelende gebildet ist, und das zur Fixierung eines Netzwerckabels (2) gegenüber Zugbelastungen in eine Verschlussstellung drehbar ist, in der ein Netzwerkkabel (2) zwischen den Schenkeln einklemmbar ist.

10. Netzwerkanschlussstecker nach einem der Ansprüche 1 bis 9,
bei dem die Verriegelungslasche (11) eine Rastnase zum Eingriff in eine korrespondierende Aussparung oder Hinterschneidung in einem Anschlussbereich (31) einer Netzwerkanschlussbuchse (3) aufweist.

11. Steckverbindung mit einer Netzwerkanschlussbuchse eines Kommunikationsgeräts und mit einem Netzwerkanschlussstecker, der nach einem der Ansprüche 1 bis 10 ausgebildet und in die Netzwerkanschlussbuchse gesteckt ist, wobei die Netzwerkanschlussbuchse (3) einen das Steckergehäuse (11) in geschlossenem Zustand der Steckverbindung zumindest entlang eines Teils seiner axialen Ausdehnung im Wesentlichen formschlüssig umgebenden Kragen (32) zur radialen Fixierung des Steckergehäuses (11) aufweist.

## Claims

1. Network connection plug, which can be plugged into a network connection port of a communication device, with
- a connector (12), which has multiple contacts for wires of a network cable (2) and protrudes from a plug housing (11) along a plug longitudinal axis (10) and can be plugged into a connection region (31) of a network connection port (3) that is provided with corresponding contacts,
- an interlocking tab (13), which is articulated on the connector in a resilient manner and can be brought into engagement with a corresponding recess or undercut in a connection region (31) of a network connection port,
- an actuation element (100), which acts on the interlocking tab and comprises a first angled deflection lever (101) and a second deflection lever (102), wherein the first deflection lever (101) has an angling and can be pivoted there about an axis of rotation (110) transverse to the plug longitudinal axis,
- wherein the first deflection lever is connected at a first end to the interlocking tab and at a second end to a first end of the second deflection lever, in the manner of a hinge in each case,
- wherein the second deflection lever can be moved towards the plug longitudinal axis at a second end by means of pressure actuation,
- wherein the first end of the second deflection lever and the second end of the first deflection lever can be pivoted away from the plug longitudinal axis by the pressure actuation,
whereby the first end of the first deflection lever can be moved towards the plug longitudinal axis for an unlocking actuation that acts on the interlocking tab,
**characterised in that** the second deflection lever (102) is embodied as an angled deflection lever, which has an angling and can be pivoted there about an axis of rotation (120) transverse to the plug longitudinal axis.

2. Network connection plug according to claim 1,
in which the actuation element (100) is embodied in one piece and has a film hinge (103) between the second end of the first deflection lever (101) and the first end of the second deflection lever (102).

3. Network connection plug according to claim 1 or 2,
in which the interlocking tab (13) and/or the actuation element (100) have a pretensioning, whereby after the pressure actuation of the second end of the second deflection lever (102), they move back into an interlocking position.

4. Network connection plug according to claim 3,
in which the actuation element (100) has the pretensioning in a transition region between the first (101) and the second deflection lever (102).

5. Network connection plug according to claim 3 or 4,
in which an end stop (130) for the second end of the first deflection lever (101) and for the first end of the second deflection lever (102) is formed on or in the plug housing (11) and in which a pivoting of the second end of the first deflection lever and the first end of the second deflection lever beyond the interlocking position towards the plug longitudinal axis is restricted by the end stop.

6. Network connection plug according to one of claims 1 to 5, in which the deflection levers (101, 102) are substantially rigid in each case and have a flexible connection to one another between the second end of the first deflection lever and the first end of the second deflection lever.

7. Network connection plug according to one of claims 1 to 6, in which the deflection levers (101, 102) in each case comprise two limbs (111-112, 121-122) that are arranged at an obtuse angle in relation to one another, in which a first limb (111) of the first deflection lever (101) extends from the first end thereof to the angling, in which a second limb (112) of the first deflection lever (101) extends from the second end thereof to the angling, in which a first limb (121) of the second deflection lever (102) extends from the first end thereof to the angling, in which a second limb (122) of the second deflection lever (102) extends from the second end thereof to the angling and in which the second limb (112) of the first deflection lever (101) and the first limb (121) of the second deflection lever (102) have an identical length.

8. Network connection plug according to one of claims 1 to 7, in which the plug housing (11) has an opening for the introduction of a network cable end and in which the plug longitudinal axis (10) runs through the opening.

9. Network connection plug according to claim 8,
in which a rotatable substantially U-shaped closing piece is installed on the plug housing (11) at the opening for the introduction of a network cable end, between the limbs of which closing piece a receptacle for a network cable end is formed in an installed position, and which can be rotated into a closure position to fix a network cable (2) in place in relation to tensile loads, in which closure position a network cable (2) can be clamped between the limbs.

10. Network connection plug according to one of claims 1 to 9, in which the interlocking tab (11) has a latching lug to engage into a corresponding recess or undercut in a connection region (31) of a network connection port (3).

11. Plug-in connection with a network connection port of a communication device and with a network connection plug, which is embodied according to one of claims 1 to 10 and is plugged into the network connection port, wherein the network connection port (3) has a collar (32), which surrounds the plug housing (11) with a substantially positive fit in the closed state of the plug connection, at least along part of its axial extent, for fixing the plug housing (11) in place radially.

## Revendications

1. Connecteur de réseau, qui peut être enfiché dans une prise de connexion de réseau d'un appareil de communication, comprenant
- une pièce (12) de connexion ayant plusieurs contacts pour des fils d'un câble (2) de réseau, qui sort d'un boîtier (11) de connecteur suivant un axe (10) longitudinal de connecteur et qui peut être enfichée dans une partie (31) de connexion, pourvue de contacts correspondants, d'une prise (3) de connexion de réseau,
- un loquet (13) de verrouillage, qui est articulé élastiquement à la pièce de connexion et qui peut être mis en prise avec un évidement correspondant ou une contre-dépouille dans une partie (31) de connexion d'une prise de connexion de réseau,
- un élément (100) d'actionnement, qui agit sur le loquet de verrouillage et qui comprend un premier levier (101) coudé de renvoi et un deuxième levier (102) de renvoi, dans lequel le premier levier (101) de renvoi a un coude et y est monté pivotant autour d'un axe (110) de rotation transversalement à l'axe longitudinal du connecteur,
- dans lequel le premier levier de renvoi est, à une première extrémité, relié respectivement à charnière au loquet de verrouillage et, à une deuxième extrémité, à une première extrémité du deuxième levier de renvoi,
- dans lequel le deuxième levier de renvoi peut, à une deuxième extrémité, être déplacé, par rapport à l'axe longitudinal du connecteur, au moyen d'un actionnement par pression,
- dans lequel la première extrémité du deuxième levier de renvoi et la deuxième extrémité du premier levier de renvoi sont, par l'actionnement par pression, pivotantes en s'éloignant de l'axe longitudinal du connecteur, grâce à quoi la première extrémité du premier levier de renvoi peut être déplacée par rapport à l'axe longitudinal du connecteur pour un actionnement de déverrouillage agissant sur le loquet de verrouillage,
**caractérisé en ce que** le deuxième levier (102) de renvoi est constitué en levier coudé de renvoi, qui a un coude et y est pivotant autour d'un axe (120) de rotation transversalement à l'axe longitudinal du connecteur.

2. Connecteur de réseau suivant la revendication 1,
dans lequel l'élément (100) d'actionnement est constitué d'une seule pièce et a une charnière (103) souple entre la deuxième extrémité du premier levier (101) de renvoi et la première extrémité du deuxième levier (102) de renvoi.

3. Connecteur de réseau suivant la revendication 1 ou 2,
dans lequel le loquet (13) de verrouillage et/ou l'élément (100) d'actionnement ont une précontrainte, grâce à quoi ils reviennent dans une position de verrouillage après l'actionnement par pression de la deuxième extrémité du deuxième levier (102) de renvoi.

4. Connecteur de réseau suivant la revendication 3,
dans lequel l'élément (100) d'actionnement a la précontrainte dans une partie de transition entre le premier (101) et le deuxième leviers (102) de renvoi.

5. Connecteur de réseau suivant la revendication 3 ou 4,
dans lequel, à ou dans le boîtier (11) du connecteur, est formée une butée (130) pour la deuxième extrémité du premier levier (101) de renvoi et pour la première extrémité du deuxième levier (102) de renvoi, et dans lequel un pivotement de la deuxième extrémité du premier levier de renvoi et de la première extrémité du deuxième levier de renvoi, au-delà de la position de verrouillage, par rapport à l'axe longitudinal du connecteur, est limité par la butée.

6. Connecteur de réseau suivant l'une des revendications 1 à 5,
dans lequel les leviers (101, 102) de renvoi sont respectivement sensiblement rigides et ont, l'un par rapport à l'autre, une liaison souple entre la deuxième extrémité du premier levier de renvoi et la première extrémité du deuxième levier de renvoi.

7. Connecteur de réseau suivant l'une des revendications 1 à 6,
dans lequel les leviers (101, 102) de renvoi comprennent chacun deux branches (111-112, 121-122) disposées suivant un angle obtus l'une par rapport à l'autre, dans lequel une première branche (111) du premier levier (101) de renvoi s'étend de sa première extrémité jusqu'au coude, dans lequel une deuxième branche (112) du premier levier (101) de renvoi s'étend de sa deuxième extrémité jusqu'au coude, dans lequel une première branche (121) du deuxième levier (102) de renvoi s'étend de sa première extrémité jusqu'au coude, dans lequel une deuxième branche (122) du deuxième levier (102) de renvoi s'étend de sa deuxième extrémité jusqu'au coude, et dans lequel la deuxième branche (112) du premier levier (101) de renvoi et la première branche (121) du deuxième levier (102) de renvoi ont la même longueur.

8. Connecteur de réseau suivant l'une des revendications 1 à 7,
dans lequel le boîtier (11) du connecteur a une ouverture d'introduction d'une extrémité d'un câble de réseau, et dans lequel l'axe (10) longitudinal du connecteur passe par l'ouverture.

9. Connecteur de réseau suivant la revendication 8,
dans lequel sur le boîtier (11) du connecteur, à l'ouverture de l'introduction d'une extrémité de câble de réseau, est montée une pièce de fermeture tournante sensiblement en forme de U, entre les branches de laquelle est formé, dans une position de montage, un logement pour une extrémité de câble (2) de réseau peut être tourné dans une position de fermeture, dans laquelle un câble (2) de réseau peut être serré entre les branches.

10. Connecteur de réseau suivant l'une des revendications 1 à 9,
dans lequel le loquet (11) de verrouillage a un bec d'encliquetage pour la pénétration dans un évidement correspondant ou une contre-dépouille dans une partie (31) de connexion d'une prise (3) de connexion de réseau.

11. Connexion enfichable comprenant une prise de connexion de réseau d'un appareil de communication et un connecteur de réseau, qui est constitué suivant l'une des revendications 1 à 10 et qui est enfiché dans la prise de connexion de réseau, dans laquelle la prise (3) de connexion de réseau a, pour la fixation radiale du boîtier (11) du connecteur, un collet (32) entourant sensiblement à complémentarité de forme, dans l'état fermé de la connexion enfichable, le boîtier (11) du connecteur au moins le long d'une partie de son étendue axiale.
